# FASCICULE DE BREVET EUROPEEN

(11) **EP 0 051 546 B1**
(45) Date de publication et mention de la délivrance du brevet: **03.10.1984**
(21) Numéro de dépôt: 81420136.4
(22) Date de dépôt: 21.09.1981
(51) Int. Cl.: C11B 9/00, A61K 7/46

(54) **Procédé d'obtention de compositions parfumantes et de produits parfumés et compositions et produits ainsi obtenus**
Verfahren zur Herstellung parfümierender Zusammensetzungen und parfümierter Produkte und so erhaltene Zusammensetzungen und Produkte
Process for preparing perfuming compositions and perfumed products, and compositions and products so obtained

(30) Priorité: 26.09.1980 FR 8020984
(43) Date de publication de la demande: 12.05.1982
(73) Titulaire: RHONE-POULENC SPECIALITES CHIMIQUES, 92400 Courbevoie (FR)
(72) Inventeur: Breant, Claude, F-69100 Villeurbanne (FR)
(74) Mandataire: Rioufrays, Roger

## Description

La présente invention a pour objet un procédé d'obtention de ompositions parfumantes et de produits parfumés et les compositions et produits ainsi obtenus.

On a déjà proposé l'utilisation de quelques amides d'acides alcanoïques en parfumerie ou dans des compositions répulsives contre les insectes, mais aucun de ces alcanamides ne s'est signalé par des propriétés olfactives originales. Ainsi, EINHORN et al., Ber. 39 1223 (1906) ont rapporté que la N,N-di- éthyl éthyl-2 butanamide possède une faible odeur rappelant celle du menthol; dans le brevet français 1 572 332 on a indiqué que la N,N-diéthyl diméthyl propanamide présente un fragrance de menthe poivrée alors que la N,N-diméthyl éthyl-2 butanamide exhale une senteur de menthe naturelle. Dans le bre- ` νet américain 3 909 462 on a atrribué à la N-phényl N-méthyl éthyl-2 butanamide une note pamplemousse, recherchée pour l'obtention d'arômes alimentaires, et herbacée rendant ce produit apte à la réalisation de bases pour parfums à note lavande. Enfin A.S. LUTTA et al., Entomol. Obozrenie 45 317-25 (1966) ont noté, dans une étude consacrée aux propriétés répulsives pour les insectes des alcanamides, l'odeur agréable de la N,N-diéthyl octanamide sans toutefois en préciser la note. On a constaté que cette amide possède une note faiblement épicée relativement banale. En définitive, on constate que les amides des acides alcanoïques en C₅-C₆ possèdent, à l'exception de la N-phényl N-méthyl éthyl-2 butanamide, des notes menthées plus ou moins communes. En outre, pour un acide donné le caractère de la note varie suivant la nature des substituants présents sur l'atome d'azote sans que le sens de cette variation puisse être prévisible; c'est ainsi que la N,N-diméthyl éthyl-2 butanamide présente une note menthe naturelle fraîche plus puissante que la N,N-diéthylamide homologue dont la note bien que menthée est plus faible et poivrée. De son côté la structure de l'acide influence notablement la fragrance de l'amide; ainsi la N,N-diéthylcaprylamide présente une note différente de la N,N-diéthyl éthyl-2 butanamide. Il résulte de ce qui précède qu'il est difficile sinon impossible pour l'homme de l'art de prévoir si une alcanamide donnée possédera ou non une odeur agréable du point de vue olfactif et quelle en sera la note.

L'industrie de la parfumerie est constamment à la recherche de produits qui par l'originalité, le volume et la puissance de leur fragrance puissent conférer aux compositions dans lesquelles elles entrent un caractère tout à fait particulier. La présente invention concerne précisément l'emploi, en parfumerie, d'un tel composé.

Plus spécifiquement la présente invention a pour objet un procédé pour l'obtention de compositions parfumantes, de substances parfumées ou de produits finis parfumés caractérisé en ce que l'on ajoute aux constituants usuels de ces compositions, substances ou produits finis, une quantité efficace de N,N-diméthyloctanamide.

La présente invention a encore pour objet des compositions parfumantes, produits et substances parfumés caractérisés en ce qu'ils comportent à titre de principe actif ayant une influence sur l'odeur une quantité efficace de N,N-diméthyloctanamide.

Ce produit de formule: exhale en effet une odeur verte, grasse, légèrement épicée associée à une note de jasmin et de lavande qui convient tout particulièrement à des bases florales, fougère ou lavande auxquelles il confère un caractère frais et épicé naturel.

Par «composition parfumantes», on désigne des mélanges de divers ingrédients tels que solvants, supports solides ou liquides, fixateurs, composés odorants divers, etc., dans lesquels est incorporée la N,N-diméthyloctanamide, lesquels mélanges sont utilisés pour procurer à divers types de produits finis la fragrance recherchée. Les bases pour parfun constituent des exemples préférés de compositions parfumantes dans lesquelles la N-diméthyloctanamide peut être avantageusement utilisée. Un autre exemple de compositions dans lesquelles ce composé peut être introduit de façon avantageuse, est représenté par les compositions détergentes usuelles. Ces compositions comprennent généralement un ou plusieurs des ingrédients suivants:
agents tensioactifs anioniques, cationiques ou amphotères, agents de blanchiment, azurants optiques, charges diverses, agent antiredéposition. La nature de ces divers composants n'est pas critique et la N,N-diméthyloctanamide peut être ajoutée à tout type de composition détergente. Les eaux de toilettes, les lotions après rasage, les parfums, les savons ou les produits déodorants par exemple sous forme d'aérosols, constituent des exemples de substances ou de produits finis dans lesquels la N,N-diméthyloctanamide apporte sa note originale.

La N,N-diméthyloctanamide est un liquide incolore, bouillant à 96°C sous une pression de 266 Pa, très soluble dans les solvants organiques usuels tels que les alcools, les cétones, les esters ou les éthers.

La teneur des compositions selon l'invention en N,N-diméthyloctanamide exprimée en pourcentage en poids dans la composition considérée dépend de la nature de ladite composition (base pour parfum ou eau de toilette par exemple) et de la puissance et de la nature de l'effet recherché au niveau du produit final. Il va de soi que dans une base pour parfum la teneur en N,N-diméthyloctanamide peut être très importante, par exemple supérieure à 50% en poids et peut atteindre 90% en poids tandis que dans un parfum, une eau de toilette, une lotion après rasage ou un savon, cette teneur pourra être très inférieure à 50% en poids. Ainsi la limite inférieure de la teneur en N,N-diméthyloctanamide peut être celle qui provoque une modification perceptible à l'odorat de la fragrance ou de la note du produit fini. Dans certains cas, cette teneur minimale peut être de l'ordre de 0,01 % en poids. On peut évidemment faire appel à des teneurs non comprises dans les limites des teneurs indiquées ci-avant sans pour autant sortir du cadre de la présente invention.

La N,N-diméthyloctanamide peut être préparée sans difficulté par réaction d'un halogénure d'octa- noyle avec la diméthylamine en présence d'une base alcaline en solution aqueuse (soude ou potasse). Les exemples suivants illustrent l'invention et montrent comment elle peut être mise en pratique.

### Exemple 1

On ajoute 300 g de N,N-diméthyloctanamide à la base florale ci-dessous:

et on compare la composition obtenue à la base.

La N,N-diméthyloctanamide renforce la note florale en apportant à la composition un caractère frais et épicé.

### Exemple 2

On ajoute 300 g de N,N-diméthyloctanamide à la base fougère ci-dessous:

et on compare la composition obtenue à la base.

La N,N-diméthyloctanamide accentue la note lavande, apporte un côté fleuri et frais et atténue la note dure de la base.

### Exemple 3

On ajoute 300 g de N,N-diméthyloctanamide à la base lavande ci-dessous:

et on compare la composition obtenue à la base.

La N,N-diméthyloctanamide apporte à la composition la note naturelle de la lavande en atténuant le caractère composite de la base.

## Revendications

1. Procédé pour l'obtention de compositions parfumantes, de substances parfumées ou de produits finis parfumés, caractérisé en ce que l'on ajoute aux constituants usuels de ces compositions, substances ou produits finis une quantité efficace de N,N-diméthyloctanamide.

2. Compositions parfumantes, produits et substances parfumés,caractérisés en ce qu'ils comportent à titre de principe actif ayant une influence sur l'odeur une quantité efficace de N,N-diméthyloctanamide.

## Claims

1. Process for the obtention of perfumed compositions, perfumed bases and perfumed final products containing alkanamides, characterised in that an olfactory affecting amount of N,N-dimethyloctan- amide is added as an alkanamide to the usual components of these compositions, bases or final products.

2. Perfumed compositions, perfumed bases and perfumed final products containing alkanamides, characterised in that each of which contain as the active odorant ingredient an olfactory affecting amount of N,N-dimethyloctanamide.

## Patentansprüche

1. Verfahren zur Herstellung von Alkanamide enthaltenden parfümierenden Mitteln, parfümierten Stoffen oder parfümierten Fertigprodukten, dadurch gekennzeichnet, dass man als Alkanamid den üblichen Bestandteilen dieser Mittel, Stoffe oder Fertigprodukte eine wirksame Menge N,N-Dimethyloctan- amid zusetzt.

2. Alkanamide enthaltende parfümierende Mittel, parfümierte Stoffe oder Fertigprodukte, dadurch gekennzeichnet, dass sie als duftbeeinflussenden Wirkstoff eine wirksame Menge N,N-Dimethyloctan- amide enthalten.
